# EUROPÄISCHE PATENTSCHRIFT

(11) **EP 0 654 434 B1**
(45) Veröffentlichungstag und Bekanntmachung des Hinweises auf die Patenterteilung: **05.04.2000**
(21) Anmeldenummer: 94114909.8
(22) Anmeldetag: 22.09.1994
(51) Int. Cl.: B65H 29/12, B65H 29/66

(54) **Pressvorrichtung für gefaltete Druckereierzeugnisse wie Zeitungen, Zeitschriften und Teilen hievon**
Device for pressing folded, printed articles such as newspapers, magazines and parts thereof
Dispositif de pressage pour des articles imprimés pliés tels que journaux, magazines et des parties de ceux-ci

(30) Priorität: 19.11.1993 CH 346193
(43) Veröffentlichungstag der Anmeldung: 24.05.1995
(73) Patentinhaber: Ferag AG, 8340 Hinwil (CH)
(72) Erfinder: Gösslinghoff, Reinhard, CH-8623 Wetzikon (CH)
(74) Vertreter: Patentanwälte Schaad, Balass, Menzl & Partner AG

(56) Entgegenhaltungen:
- EP-A- 0 107 424
- EP-A- 0 417 621
- DE-A- 3 529 570
- FR-A- 960 352
- FR-A- 2 333 647
- US-A- 2 391 170
- US-A- 3 257 110

## Beschreibung

Die vorliegende Erfindung betrifft eine Vorrichtung zum Pressen von gefalteten, in einer Schuppenformation zugeführten Druckereierzeugnissen, wie Zeitungen, Zeitschriften und Teilen hievon, gemäss Oberbegriff des Anspruches 1.

Derartige Pressvorrichtungen dienen dazu, gefaltete, mehrblättrige Druckereierzeugnisse im Bereich ihres Falzes zu verdichten und die zwischen den Blättern gefangene Luft herauszudrücken.

Aus der EP-A-0 417 621 ist eine Pressvorrichtung dieser Art bekannt, bei der die Erzeugnisse zwei hintereinander angeordnete Rollenpaare mit je einer ortsfest gelagerten und einer rückfedernd gelagerten Rolle durchlaufen. Von diesen beiden Rollenpaaren dient das eine, in Förderrichtung der Druckereierzeugnisse gesehen vordere Rollenpaar zur eigentlichen Produktepressung, während das nachgeschaltete Rollenpaar in erster Linie zur Führung der mittels des ersten Rollenpaares gepressten Erzeugnisse dient. Diese bekannte Pressvorrichtung ist zum Pressen von Druckereierzeugnissen bestimmt, die mit einer Ecke voraus die Rollenpaare durchlaufen, d.h. also mit ihrer Falzkante gegenüber der Förderrichtung schräggestellt sind. Dabei können die Erzeugnisse auch so in einer Schuppenformation durch die Rollenpaare hindurchgeführt werden, dass die Falzkanten mit den orstfest gelagerten Rollen in Berührung kommen.

Der vorliegenden Erfindung liegt die Aufgabe zugrunde, eine Pressvorrichtung der eingangs genannten Art zu schaffen, die bei platzsparender Bauweise auch bei hoher Fördergeschwindigkeit und sich ändernden Dicken der Druckereierzeugnisse letztere im Falzbereich sehr stark und bleibend zusammenzupressen vermag, ohne dass dabei die Druckereierzeugnisse beschädigt werden.

Diese Aufgabe wird erfindungsgemäss durch die Merkmale des Anspruches 1 gelöst.

Die auf das erste Rollenpaar zulaufenden Druckereierzeugnisse werden durch die Führungselemente produkteschonend in den Durchgangsspalt des ersten Pressrollenpaares geleitet. Der Einzelantrieb der Pressrollen über die Antriebselemente aus einem elastischen, dehnbaren Material ermöglicht eine wirkungsvolle, produkteschonende Pressung auch bei Aenderungen in der Dicke der Druckereierzeugnisse.

Der Falzbereich wird durch die starke Pressung bleibend geformt, so dass später keine Zurückbildung des Falzes auftritt, was für die nachfolgende Weiterverarbeitung von grossem Vorteil ist.

Bei einer Verwendung der erfindungsgemässen Vorrichtung gemäss Anspruch 9 sind die Druckereierzeugnisse beim Durchlaufen der Pressrollen mit ihren vorlaufenden Falzkanten den ortsfest gelagerten Pressrollen zugekehrt. Dies hat eine besonders wirkungsvolle Pressung im Falzbereich zur Folge, da die direkt auf die Falzkanten einwirkenden Pressrollen nicht zurückgedrängt werden können.

Bevorzugte Weiterausgestaltunen der erfindungsgemässen Vorrichtung bilden Gegenstand der abhängigen Ansprüche.

Im folgenden wird ein Ausführungsbeispiel des Erfindungsgegenstandes anhand der Zeichnung näher erläutert. Es zeigt rein schematisch:
- Fig. 1: in Seitenansicht und in vereinfachter Darstellung einen Teil einer Vorrichtung zum Pressen von in Schuppenformation vorbeilaufenden gefalteten Druckereierzeugnissen,
- Fig. 2: in einer der Fig. 1 entsprechenden Seitenansicht die ganze Pressvorrichtung,
- Fig. 3: eine Hälfte der Pressvorrichtung gemäss Fig. 2 in Draufsicht, wobei gewisse Teile weggeschnitten sind,
- Fig. 4: eine Detaildarstellung eines in der Pressvorrichtung verwendeten Führungselementes,
- Fig. 5: einen Schnitt entlang der Linie V-V in Fig. 2, und
- Fig. 6: eine vereinfachte Ansicht der Pressvorrichtung in Richtung des Pfeiles A in Fig. 5.

Anhand der vereinfachten Darstellung der Fig. 1 wird nachfolgend der grundsätzliche Aufbau der Pressvorrichtung erläutert. Der genauere Aufbau der Pressvorrichtung wird später anhand der Figuren 2-6 beschrieben werden.

Die Pressvorrichtung weist ein erstes Pressrollenpaar 1 sowie ein diesem benachbart angeordnetes zweites Pressrollenpaar 2 auf. Die beiden zylindrischen Pressrollen jedes Pressrollenpaares 1 bzw. 2 sind mit 3 und 4 bzw. 5 und 6 bezeichnet. Die Pressrollen 3 und 4 bzw. 5 und 6 jedes Pressrollenpaares 1 bzw. 2 legen zwischen sich einen Durchgangsspalt 7 bzw. 8 fest. Die Pressrollen 3, 4, 5, 6 sind drehbar auf Achsen 9, 10, 11 bzw. 12 gelagert. Dabei sind die Achsen 9 und 11 der beiden obern Pressrollen 3 und 5 ortsfest in Lagerteilen gehalten, die in Fig. 1 nur schematisch dargestellt und mit 13 und 14 bezeichnet sind. Demgegenüber sind die Achsen 10 und 12 der beiden untern Rollen 4 und 6 in einer in Fig. 1 nur schematisch dargestellten gemeinsamen Lagerung 15 gelagert, die auf Luftfedern 16 abgestützt ist. Die Lagerung 15 und damit die Pressrollen 4 und 6 sind somit in Richtung des Pfeiles B verschiebbar federnd auf den Luftfedern 16 abgestützt, wie das später noch näher beschrieben werden wird.

Die Pressrollen 3, 4, 5, 6 sind einzeln mittels endloser Antriebsriemen 17, 18, 19 bzw. 20 aus einem elastisch dehnbaren Material, z.B. Gummi, angetrieben. Diese Antriebsriemen 17, 18, 19, 20 laufen in Rillen in der zugeordneten Pressrolle 3, 4, 5, 6 über diese Presswalzen 3, 4, 5, 6 sowie über Antriebswalzen 21, 22, 23 bzw. 24, die auf ortsfest, jedoch drehbar gelagerten Achsen 25, 26, 27 bzw. 28 befestigt sind. Die Antriebsanordnung zum Antreiben der Antriebswalzen 21, 22, 23 und 24 wird anhand der Fig. 2 noch näher erläutert werden. Dank ihrer elastischen Dehnbarkeit sind die Antriebsriemen 17, 18, 19, 20 in der Lage, Schwankungen der Umfangsgeschwindigkeit der Pressrollen 3, 4, 5, 6 auszugleichen. Solche Geschwindigkeitsschwankungen werden z.B. durch Unterschiede in der Dicke der durch die Durchgangsspalte 7, 8 hindurchlaufenden Schuppenformation hervorgerufen.

Ueber die Antriebsrollen 21 und 23 einerseits und die Antriebsrollen 22 und 24 andererseits sind zudem endlose, elastische Führungselemente 29, 30 geführt, die weiter über die Pressrollen 3 und 5 bzw. 4 und 6 laufen. In Fig. 1 sind diese Führungselemente 29, 30 nur teilweise sichtbar, nämlich nur die Abschnitte 29a, 29b bzw. 30a, 30b, welche den Zwischenraum 31 bzw. 32 zwischen den Pressrollen 3 und 5 bzw. 4 und 6 überspannen und abdecken. Die Anordnung der Antriebsriemen 17, 18, 19, 20 und der Führungselemente 29, 30 ist aus Fig. 3 ersichtlich.

In Fig. 1 ist weiter ein Teil einer Schuppenformation S bestehend aus dachziegelartig übereinanderliegenden Druckereierzeugnissen 33 gezeigt. Dabei liegt jedes Druckereierzeugnis 33 auf dem vorauslaufenden Druckereierzeugnis auf, so dass die vorauslaufende Falzkante 33a jedes Druckereierzeugnisses 33 auf der Oberseite der Schuppenformation S liegt. Ein der Zuführung der Schuppenformation S dienender Zuförderer 34 ist nur ganz schematisch angedeutet.

Die Druckereierzeugnisse 33 durchlaufen die Durchgangsspalte 7, 8 der Rollenpaare 1 und 2 und werden dabei zusammengepresst.

Anhand der Figuren 2 bis 6 wird nun der vollständige Aufbau der Pressvorrichtung erläutert.

In Fig. 2 ist die gesamte Pressvorrichtung in Seitenansicht gezeigt. Die anhand der Fig. 1 bereits erläuterten Bauteile sind auch in dieser Fig. 2 sichtbar, doch sind zur Wahrung der besseren Uebersichtlichkeit nicht alle dieser Bauteile mit den zugeordneten Bezugszeichen versehen. Anhand der Fig. 2 zusammen mit der Fig. 3 wird vor allem das Antriebssystem für die Presswalzen 3, 4, 5, 6 erläutert. In der Grundrissfigur 3 ist nur die Hälfte der Vorrichtung gezeigt, wobei noch gewisse Teile weggelassen bzw. weggeschnitten sind.

Die anhand der Fig. 1 erläuterten Bauteile sind in einem Gestell 35 angeordnet bzw. gelagert. In diesem Gestell befindet sich auch ein nur schematisch dargestellter Antrieb 36, der über einen endlosen, beidseitig mit einer Zahnung versehenen Zahnriemen 37 die Antriebswalzen 21, 22, 23 und 24 antreibt. Der Zahnriemen 37 ist über ein Zahnrad 38 geführt, das auf der Achse 28 sitzt, die vom Antrieb 36 angetrieben ist und mit der drehfest die Antriebswalze 24 verbunden ist (Fig. 3). Wie aus Fig. 2 hervorgeht, dreht das Zahnrad 38 im Uhrzeigersinn und der Zahnriemen 37 bewegt sich in Richtung des Pfeiles C. Vom Zahnrad 38 läuft der Zahnriemen über Umlenkrollen 39, 40 und 41 zu einem Zahnrad 42 (Fig. 3), welches auf der Achse 26 sitzt, mit der die Antriebswalze 22 verbunden ist. Von diesem Zahnrad 42 wird der Zahnriemen 37 über ein Zahnrad 43 (Fig. 2) geführt, das mit der in Fig. 3 nicht gezeigten Antriebswalze 21 drehfest verbunden ist. Von diesem Zahnrad 43 läuft der Zahnriemen 37 über Umlenkräder 44, 45, 46 und 47 zu einem Zahnrad 48 (siehe Fig. 3) und von diesem zum bereits erwähnten Zahnrad 38. Dieses Zahnrad 48 sitzt auf der Achse 27, mit der die Antriebswalze 23 drehfest verbunden ist.

Wie aus Fig. 2 weiter ersichtlich, sind die Luftfedern 16 über eine Druckleitung 49 mit einer Druckregeleinheit 50 verbunden, welche an einen Druckluftanschluss 51 angeschlossen ist. Mittels der Druckregeleinheit 50 wird der Druck im Innern der Luftfedern 16, und damit auch die von den Druckfedern 16 ausgeübte Kraft auf jeweils bestimmte Werte eingestellt.

Aus der Fig. 3 ist wie erwähnt die Anordnung der Antriebsriemen 17, 18, 19, 20 der Führungselemente 29 und 30 gezeigt, wobei diese Antriebsriemen und Führungselemente teilweise geschnitten dargestellt sind. Wie aus Fig. 3 hervorgeht sind die Antriebsriemen 17, 18, 19, 20 seitlich der Pressrollen 3, 4, 5, 6 angeordnet, während die Führungselemente 29, 30 über die Länge der Pressrollen 3, 4, 5, 6 verteilt und gegeneinander versetzt angeordnet sind.

Wie insbesondere Fig. 1 erkennen lässt dienen die Führungselemente 29, 30 dazu, die zugeführten Druckereierzeugnisse 33 in den Durchgangsspalt des ersten Pressrollenpaares 1 zu führen und den Zwischenraum 31, 32 zwischen den Pressrollen 3 und 5 sowie 4 und 6 abzudecken, damit die Druckereierzeugnisse 33 nicht in diesen Zwischenraum 31, 32 eindringen können, sondern zum Durchgangsspalt 8 des zweiten Pressrollenpaares 2 gelangen. Damit kommen die Führungselemente 29, 30 in Berührung mit den Druckereierzeugnissen 33. Ist die gezeigte Pressvorrichtung in unmittelbarer Nähe des Ausganges einer Rotationsdruckmaschine angeordnet, so besteht deshalb die Gefahr des Verschmierens der noch nicht ganz trockenen Druckfarbe. Um dies zu vermeiden, sind die Führungselemente 29, 30 aus einem dünnen, schraubenförmig gewickelten Draht 52 hergestellt, wie das in Fig. 4 gezeigt ist. Die Führungselemente 29, 30 sind somit wie lange und dünne Schraubenfedern ausgebildet.

Anhand der Figuren 5 und 6 soll nun die Art der Lagerung der Pressrollen 3, 4, 5 und 6 beschrieben werden.

Die Pressrollen 3, 4, 5 und 6 sind mittels Kugellagern 53 bzw. 54 auf der zugeordneten Achse 9, 10, 11 bzw. 12 gelagert. Die ortsfesten Achsen 9 und 11 der oberen Pressrollen 3 und 5 sind in Lagerbuchsen 55 und 56 gehalten, die fest am Gestell 35 angebracht sind. Alle Pressrollen 3, 4, 5, 6 sind an ihrem Umfang mit Rillen 57 versehen, in die die Führungselemente 29 und 30 zu liegen kommen.

Die Achsen 10 bzw. 12 der unteren Pressrollen 4 bzw. 6 sind ebenfalls in Lagerbuchsen 58 und 59 gehalten, die an einer beiden Pressrollen 4 und 6 gemeinsamen Lagerplatte 60 und 61 angebracht sind. Jede dieser Lagerplatten 60, 61 ist mittels eines Verbindungsbolzens 62 bzw. 63 mit dem einen Schenkel eines L-Profils 64 bzw. 65 verbunden. Diese Verbindungsbolzen 62, 63 erstrecken sich durch ein Langloch 66 (Fig. 6) in einer Seitenwand 35a bzw. 35b des Gestelles 35. Der andere Schenkel des L-Profils 64 bzw. 65 ist mit dem oberen Ende der zugeordneten Luftfeder 16 fest verbunden. Auf diesem Schenkel des L-Profils 64 bzw. 65 liegen je zwei Dämpfungselemente 67, 68 aus Gummi auf, die zu einer Einstellvorrichtung 69 gehören, die in Fig. 5 dargestellt ist. Die Dämpfungselemente 67, 68 sind an einer Platte 70, bzw. 71 befestigt, die mit einem Rohrstück 72, 73 mit einem Innengewinde fest verbunden ist. In die Innengewinde der Rohrstücke 72, 73 greift ein Gewindebolzen 74, 75 ein, der in einem an der Gestellwand 35a bzw. 35b befestigten Führungsteil 76 bzw. 77 drehbar gelagert ist. Jeder Gewindebolzen 74, 75 ist drehfest mit einem Kegelrad 78 bzw. 79 verbunden, das mit einem weitern Kegelrad 80 bzw. 81 in Eingriff steht. Die Kegelräder 80 und 81 sitzen drehfest auf einer Welle 82, die mittels eines Handrades 83 gedreht werden kann. Zur Arretierung der Welle 82 ist eine von Hand betätigbare Arretiervorrichtung 84 vorgesehen.

Mittels der Einstellvorrichtung 69 kann die Grösse der Durchgangsspalte 7 und 8 eingestellt werden. Durch Drehen des Handrades 83 werden die Platten 70 und 71 mit den Dämpfungselementen 67 und 68 angehoben und abgesenkt. Diese Heb- und Senkbewegung der Dämpfungselemente 67, 68 wird auf die L-Profile 64, 65 übertragen, was ein entsprechendes Heben und Senken der Achsen 10 und 12 und der auf diesen gelagerten Pressrollen 4 und 6 zur Folge hat. Die Luftfedern 16 folgen dieser Bewegung der L-Profile 64, 65. In den Figuren 2, 5 und 6 sind strichpunktiert die Pressrollen 4 und 6 und die sich mit diesen mitbewegenden Bauteile in ihrer unteren Endlage gezeigt und mit dem zugeordneten, mit einem ' versehenen Bezugszeichen bezeichnet. Wie Fig. 6 zeigt stehen die sich in der unteren Endlage befindlichen Pressrollen 4' und 6' mit dem obern Trum der Führungselemente 30' nicht mehr in Berührung. In dieser unteren Endlage der Pressrollen 4', 6' erfolgt keine Pressung der Druckereierzeugnisse 33 mehr.

Nachfolgend wird der Pressvorgang, soweit er sich nicht bereits aus den vorstehenden Ausführungen ergibt, noch erläutert.

Die in Förderrichtung F dem ersten Pressrollenpaar 1 zugeführten Druckereierzeugnisse 33 werden durch die Führungselemente 29, 30 zum Durchgangsspalt 7 zwischen den Pressrollen 3 und 4 geführt. Beim Durchlaufen dieses Durchgangsspaltes 7 erfolgt ein erstes Pressen der Druckereierzeugnisse 33. Für ein starkes Verdichten der Druckereierzeugnisse 33 ist es von Wichtigkeit, dass die oben liegenden Falzkanten 33a der Druckereierzeugnisse 33 mit der ortsfesten Pressrolle 3 in Berührung kommen. Die Druckereierzeugnisse 33 gelangen dann in den zweiten Durchgangsspalt 8 zwischen den Pressrollen 5 und 6 des zweiten Pressrollenpaares 2. Die Abschnitte 29a und 30a der Führungselemente 29 und 30 verhindern, dass während dieser Bewegung der Druckereierzeugnisse 33 letztere in den Zwischenraum 31 bzw. 32 zwischen den Pressrollen 3 und 5 bzw. 4 und 6 eintreten können. Beim Durchlaufen durch den zweiten Durchgangsspalt 8 erfolgt ein nochmaliges Zusammenpressen der Druckereierzeugnisse 33.

Die unteren Pressrollen 4, 6 sind durch die Luftfedern 16 federnd abgestützt, was es diesen Pressrollen 4, 6 ermöglicht, den Dickenunterschieden in der Schuppenformation S zu folgen. Durch den Einsatz von Luftfedern 16, die rascher auf Belastungsschwankungen ansprechen als Schraubenfedern, ist es möglich, die Pressrollen 4, 6 immer der Kontur der Schuppenformation S nachzuführen. Die Kraft, die die Druckfedern 16 ausüben, kann auf einfache Weise mittels der Druckregeleinheit 50 verändert und auf den jeweils gewünschten Wert eingestellt werden. Die beschriebene Ausbildung der Lagerung der Wellen 10, 12 der Pressrollen 4, 6 ermöglicht auch eine gewisse Schwenk- oder Wippbewegung der Lagerplatten 60, 61 um die Längsachse der Verbindungsbolzen 62, 63. Diese Schwenkbewegung wird durch die Dämpfungselemente 67, 68 gedämpft.

Falls eine Schuppenformation zu verarbeiten ist, in der anders als wie in Fig. 1 gezeigt jedes Druckereierzeugnis auf dem nachlaufenden Druckereierzeugnis aufliegt und die vorlaufende Falzkante somit auf der Unterseite der Schuppenformation liegt, so müssen die ortsfesten und abgefederten Pressrollen gegeneinander vertauscht werden, d.h. die ortsfesten Pressrollen sind dann auf der Unterseite der Schuppenformation anzuordnen, damit sie auch in diesem Fall direkt auf die Falzkanten der Druckereierzeugnisse einwirken können.

## Patentansprüche

1. Vorrichtung zum Pressen von gefalteten, in einer Schuppenformation (S) zugeführten Druckereierzeugnissen (33), wie Zeitungen, Zeitschriften und Teilen hievon, mit einem ersten Paar (1) von drehbar gelagerten Pressrollen (3, 4), die zwischen sich einen Durchgangsspalt (7) für die Druckereierzeugnisse (33) festlegen und von denen die eine, erste Pressrolle (3) ortsfest gelagert und die andere, zweite Pressrolle (4) quer zur Förderrichtung (F) der Druckereierzeugnisse (33) gegen die Wirkung einer elastischen Rückstellkraft (16) von der ersten Pressrolle (3) weg zurückdrängbar ist und einem benachbart zum ersten Pressrollenpaar (1) angeordneten und in Förderrichtung (F) der Druckereierzeugnisse (33) gesehen dem ersten Pressrollenpaar (1) nachgeschalteten zweiten Paar (2) von drehbar gelagerten Pressrollen (5, 6), die zwischen sich ebenfalls einen Durchgangsspalt (8) für die Druckereierzeugnisse (33) festlegen und von denen die eine, erste Pressrolle (5) ortsfest gelagert und die andere, zweite Pressrolle (6) quer zur Förderrichtung (F) der Druckereierzeugnisse (33) gegen die Wirkung einer elastischen Rückstellkraft (16) von der ersten Pressrolle (5) weg zurückdrängbar ist, wobei die ersten, ortsfest gelagerten Pressrollen (3, 5) beider Pressrollenpaare (1, 2) auf derselben Seite der durch die Durchgangsspalte (7, 8) festgelegten Durchlaufbahn für die Druckereierzeugnisse (33) angeordnet sind, dadurch gekennzeichnet, dass zum Führen der mit vorauslaufender, sich rechtwinklig zur Förderrichtung (F) erstreckender Falzkante (33a) zugeführten Druckereierzeugnisse (33) zum Durchgangsspalt (7) zwischen den Pressrollen (3, 4) des ersten Pressrollenpaares (1) von einer ersten Umlenkrolle (21) her, die der ersten Pressrolle (3) des ersten Pressrollenpaares (1) vorgelagert ist, zumindest über diese erste Pressrolle (3) des ersten Pressrollenpaares (1) mindestens ein erstes, umlaufendes, elastisches, dehnbares Führungselement (29) sowie von einer zweiten Umlenkrolle (22) her, die der zweiten Pressrolle (4) des ersten Pressrollenpaares (1) vorgelagert ist, zumindest über diese zweite Pressrolle (4) des ersten Pressrollenpaares (1) mindestens ein zweites, umlaufendes, elastisches, dehnbares Führungselement (30) geführt sind und dass jede Pressrolle (3, 4, 5, 6) über wenigstens ein endloses Antriebselement (17, 18, 19, 20) aus elastischem, dehnbarem Material, das über eine Antriebsrolle (21, 22, 23, 24) geführt ist, angetrieben ist.

2. Vorrichtung nach Anspruch 1, dadurch gekennzeichnet, dass die Antriebsrollen (21, 22, 23, 24) mit einem endlosen, von einem Antrieb (36) umlaufend angetriebenen Antriebsorgan (37), vorzugsweise einem beidseitig mit einer Zahnung versehenen Zahnriemen, in Antriebsverbindung stehen.

3. Vorrichtung nach Anspruch 1 oder 2, dadurch gekennzeichnet, dass das erste Führungselement (29) auch über die erste Pressrolle (5) des zweiten Pressrollenpaares (2) und das zweite Führungselement (30) auch über die zweite Pressrolle (5) des zweiten Pressrollenpaares (2) geführt sind, wobei jeweils ein Abschnitt (29a, 30a) der Führungselemente (29, 30) den Zwischenraum (31, 32) zwischen den ersten Pressrollen (3, 5) bzw. den zweiten Pressrollen (4, 6) der Pressrollenpaare (1, 2) überspannt.

4. Vorrichtung nach Anspruch 3, dadurch gekennzeichnet, dass die Führungselemente (29, 30) als lange Schraubenfedern bestehend aus einem schraubenförmig gewickelten Draht (52) ausgebildet sind.

5. Vorrichtung nach einem der Ansprüche 1-4, dadurch gekennzeichnet, dass die zweiten Pressrollen (4, 6) jedes Pressrollenpaares (1, 2) auf Luftfedern (16) abgestützt sind.

6. Vorrichtung nach Anspruch 5, dadurch gekennzeichnet, dass die zweiten Pressrollen (4, 6) an beiden Enden in einem gemeinsamen Lagerteil (60, 61) gelagert sind, von denen jeder auf einer Luftfeder (16) abgestützt ist.

7. Vorrichtung nach einem der Ansprüche 1-6, gekennzeichnet durch eine auf die Lagerung (58, 59, 61, 62) der zweiten Pressrollen (4, 6) der Pressrollenpaare (1, 2) einwirkende Einstellvorrichtung (69) zum Verstellen der Grösse der Durchgangsspalte (7, 8).

8. Vorrichtung nach Anspruch 5 oder 6, dadurch gekennzeichnet, dass die Luftfedern (16) mit einer Druckregeleinheit (50) zum Einstellen des Druckes im Innern der Luftfedern (16) verbunden sind.

9. Verwendung der Vorrichtung nach einem der Ansprüche 1-8, dadurch gekennzeichnet, dass die in einer Schuppenformation (S) mit vorauslaufender, sich rechtwinklig zur Förderrichtung (F) erstreckender Falzkante (33a) anfallenden Druckereierzeugnisse (33) derart den Pressrollenpaaren (1, 2) zugeführt werden, dass deren Falzkanten (33a) den ersten, ortsfest gelagerten Pressrollen (3, 5) zugekehrt sind.

## Claims

1. Apparatus for pressing folded printed products (33) fed in an overlapping array (S), such as newspapers, magazines and parts thereof, with a first pair (1) of rotatably mounted pressing rolls (3, 4) which between them define a gap (7) for the printed products (33) to pass through and of which the one, first pressing roll (3) has a fixed mounting and the other, second pressing roll (4) of the pair is deflectable away from the first pressing roll (3) and transversely with respect to the conveying direction (F) of the printed products (33) against the action of an elastic restoring force (16), and with a second pair (2) of rotatably mounted pressing rolls (5, 6) which are arranged adjacent to the first pressing roll pair (1) and, viewed in the conveying direction (F) of the printed products (33), downstream of the first pressing roll pair (1), and which likewise between them define a gap (8) for the printed products (33) to pass through, the one, first pressing roll (5) of this second pair having a fixed mounting and the other, second pressing roll (6) of the pair being deflectable away from the first pressing roll (5) and transversely with respect to the conveying direction (F) of the printed products (33) against the action of an elastic restoring force (16), wherein the first, fixedly mounted pressing rolls (3, 5) of both pressing roll pairs (1, 2) are arranged on the same side of the path defined by the gaps (7, 8) for the printed products (33), characterized in that to guide the printed products (33), presented with a folded edge (33a), which extends at right angles to the conveying direction (F), leading in the said conveying direction, to the gap (7) between the pressing rolls (3, 4) of the first pressing roll pair (1), at least one first circulating, elastic, extensible guide element (29) is guided from a first deflection pulley (21) mounted ahead of the first pressing roll (3) of the first pressing roll pair (1) at least over this first pressing roll (3) of the first pressing roll pair (1), and at least one second circulating, elastic, extensible guide element (30) is guided from a second deflection pulley (22) mounted ahead of the second pressing roll (4) of the first pressing roll pair (1) at least over this second pressing roll (4) of the first pressing roll pair (1), and in that each pressing roll (3, 4, 5, 6) is driven by at least one endless driving element (17, 18, 19, 20) made of elastic, extensible material which is guided over a drive pulley (21, 22, 23, 24).

2. Apparatus according to Claim 1, characterized in that the drive pulleys (21, 22, 23, 24) are in driving engagement with an endless drive member (37), preferably a toothed belt provided with toothing on both sides, driven in circulation by a drive (36).

3. Apparatus according to Claim 1 or 2, characterized in that the first guide element (29) is also guided over the first pressing roll (5) of the second pressing roll pair (2) and the second guide element (30) is also guided over the second pressing roll ([6]) of the second pressing roll pair (2), in each case with a section (29a, 30a) of the guide element (29, 30) spanning the interval (31, 32) between the first pressing rolls (3, 5) and the interval between the second pressing rolls (4, 6), respectively, of the pressing roll pairs (1, 2).

4. Apparatus according to Claim 3, characterized in that the guide elements (29, 30) are formed as long coil springs consisting of helically coiled wire (52).

5. Apparatus according to any one of Claims 1 to 4, characterized in that the second pressing rolls (4, 6) of each pressing roll pair (1, 2) are supported on pneumatic springs (16).

6. Apparatus according to Claim 5, characterized in that the second pressing rolls (4, 6) at each end are mounted in a common bearing part (60, 61) supported on a pneumatic spring (16).

7. Apparatus according to any one of Claims 1 to 6, characterized by an adjusting device (69) which acts on the bearings (58, 59, 61, 62) of the second pressing rolls (4, 6) of the pressing roll pairs (1, 2) to set the size of the gaps (7,8).

8. Apparatus according to Claim 5 or 6, characterized in that the pneumatic springs (16) are connected to a pressure adjusting unit (50) for setting the pressure in the interior of the pneumatic springs (16).

9. Use of the apparatus according to any one of Claims 1 to 8, characterized in that the printed products (33) presented in an overlapping array (S) with their folded edge (33a), which extends at right angles to the conveying direction (F), leading in the said conveying direction, are fed to the pressing roll pairs (1, 2) with their folded edges (33a) turned towards the first, fixedly mounted pressing rolls (3, 5).

## Revendications

1. Dispositif de pressage d'articles imprimés pliés (33) amenés en formation en écailles (S), tels que des journaux, des magazines et des parties de ceux-ci, comportant une première paire (1) de rouleaux de pressage (3, 4) montés en rotation qui définissent entre eux une emprise de passage (7) pour les articles imprimés (33) et dont l'un, à savoir le premier rouleau de pressage (3) est monté stationnaire et dont l'autre, à savoir le second rouleau de pressage (4) est susceptible d'être repoussé en éloignement du premier rouleau de pressage (3) transversalement à la direction de transport (F) des articles imprimés (33) à l'encontre de l'effet d'une force de rappel élastique (16), et comportant une seconde paire (2) de rouleaux de pressage (5, 6) montés en rotation, agencée au Voisinage de la première paire de rouleaux de pressage (1) et en aval de la première paire de rouleaux de pressage (1), comme vue en direction de transport (F) des articles imprimés (33), les seconds rouleaux définissant entre eux également une emprise de passage (8) pour les articles imprimés (33), dont l'un, à savoir le premier rouleau de pressage (5) est monté stationnaire et dont l'autre, à savoir le second rouleau de pressage (6) est susceptible d'être repoussé en éloignement du premier rouleau de pressage (5) transversalement à la direction de transport (F) des articles imprimés (33) à l'encontre de l'effet d'une force de rappel élastique (16), les premiers rouleaux de pressage (3, 5) montés stationnaires des deux paires de rouleaux de pressage (1, 2) étant agencés sur le même côté de la voie de passage déterminée par les emprises de passage (7, 8) pour les articles imprimés (33), caractérisé en ce que, pour guider les articles imprimés (33) avec une arête de pliage (33a) en avant et s'étendant à angle droit par rapport à la direction de transport (F) jusqu'à l'emprise de passage (7) entre les rouleaux de pressage (3, 4) de la première paire de rouleaux de pressage (1), à partir d'un premier galet de renvoi (21) qui est agencé en amont du premier rouleau de pressage (3) de la première paire de rouleaux de pressage (1), au moins un premier élément de guidage élastique extensible (29) en circulation est guidé sur ce premier rouleau de pressage (3) de la première paire de rouleaux de pressage (1), et, à partir d'un second galet de renvoi (22) agencé en amont du second rouleau de pressage (4) de la première paire de rouleaux de pressage (1), au moins un second élément de guidage élastique extensible (30) en circulation est guidé sur ce second rouleau de pressage (4) de la première paire de rouleaux de pressage (1), et en ce que chaque rouleau de pressage (3, 4, 5, 6) est entraîné via au moins un élément d'entraînement sans fin (17, 18, 19, 20) en matériau élastique extensible qui est guidé via un rouleau d'entraînement (21, 22, 23, 24).

2. Dispositif selon la revendication 1, caractérisé en ce que les rouleaux d'entraînement (21, 22, 23, 24) sont en liaison d'entraînement avec un organe d'entraînement (37) sans fin entraîné en circulation par un entraînement (36), de préférence avec une courroie dentée pourvue d'une denture des deux côtés.

3. Dispositif selon l'une ou l'autre des revendications 1 et 2, caractérisé en ce que le premier élément de guidage (29) est guidé également sur le premier rouleau de pressage (5) de la seconde paire de rouleaux de pressage (2), et le second élément de guidage (30) est guidé également sur le second rouleau de pressage (5) de la seconde paire de rouleaux de pressage (2), un tronçon respectif (29a, 39a) des éléments de guidage (29, 30) coiffant l'intervalle (31, 32) entre les premiers rouleaux de pressage (3, 5) et les seconds rouleaux de pressage (4, 6) des paires de rouleaux de pressage (1, 2).

4. Dispositif selon la revendication 3, caractérisé en ce que les éléments de guidage (29, 30) sont réalisés sous forme de ressorts hélicoïdaux allongés constitués par un fil (52) enroulé en forme spiralée.

5. Dispositif selon l'une quelconque des revendications 1 à 4, caractérisé en ce que les seconds rouleaux de pressage (4, 6) de chaque paire de rouleaux de pressage (1, 2) sont appuyés sur des ressorts pneumatiques (16).

6. Dispositif selon la revendication 5, caractérisé en ce que les seconds rouleaux de pressage (4, 6) sont montés aux deux extrémités dans un élément de montage commun (60, 61), dont chacun est appuyé sur un pneumatique (16).

7. Dispositif selon l'une quelconque des revendications 1 à 6, caractérisé par un dispositif de positionnement (69) agissant sur les éléments de montage (58, 59, 61, 62) des seconds rouleaux de pressage (4, 6) des paires de rouleaux de pressage (1, 2), afin de régler la taille des emprises de passage (7, 8).

8. Dispositif selon l'une ou l'autre des revendications 5 et 6, caractérisé en ce que les ressorts pneumatiques (16) sont reliés à une unité de réglage de pression (50) pour régler la pression à l'intérieur des ressorts pneumatiques (16).

9. Utilisation du dispositif selon l'une quelconque des revendications 1 à 8, caractérisée en ce que les articles imprimés (33) se présentant en formation en écailles (S) avec une arête de pliage (33a) en avant s'étendant à angle droit par rapport à la direction de transport (F) sont amenés jusqu'aux paires de rouleaux de pressage (1, 2) de telle sorte que leurs arêtes de pliage (33a) sont orientées vers les premiers rouleaux de pressage (3, 5) montés stationnaires.
